# EUROPÄISCHE PATENTSCHRIFT

(11) **EP 0 234 357 B1**
(45) Veröffentlichungstag und Bekanntmachung des Hinweises auf die Patenterteilung: **20.12.1989**
(21) Anmeldenummer: 87101568.1
(22) Anmeldetag: 05.02.1987
(51) Int. Cl.: B61F 5/30

(54) **Laufwerkfederung für Schienenfahrzeuge**
Running gear springing of railway vehicles
Suspension primaire pour véhicules ferroviaires

(30) Priorität: 27.02.1986 DE 3606325
(43) Veröffentlichungstag der Anmeldung: 02.09.1987
(73) Patentinhaber: Waggonfabrik Talbot, 52070 Aachen (DE)
(72) Erfinder: Colliene, Franz-Joseph, B-4700 Eupen (BE); Corsten, Leonhard, D-5120 Herzogenrath (DE); Nicolin, Johannes Dipl.-Ing, D-5100 Aachen (DE)
(74) Vertreter: Stenger, Watzke & Ring Patentanwälte

(56) Entgegenhaltungen:
- DE-A- 2 404 768
- DE-B- 1 142 895
- DE-B- 1 230 834
- DE-C- 847 385
- JP-A-60 062 607

## Beschreibung

Die Erfindung betrifft eine Laufwerkfederung für Schienenfahrzeuge mit mindestens zwei übereinander angeordneten ringförmigen Gummifedern, die jeweils zwischen einem Dorn und einer Glocke angeordnet sind, wobei jeweils der zwischen zwei benachbarten Gummifedern angeordnete Dorn mit der ebenfalls zwischen diesen beiden Gummifedern angeordneten Glocke verbunden ist.

Eine Laufwerkfederung für Schienenfahrzeuge dieser Art ist aus der DE-C-847 385 bekannt. Sie besteht aus zwei übereinander angeordneten Gummifedern in Form von ringförmigen Gummikissen. Diese sind jeweils zwischen einem Dorn und einer Glocke angeordnet, wobei die Dorne jeweils nach unten gerichtet sind und die Gummifedern von oben her nach unten hin durchragen, während die Glocken außen an den Gummifedern in eine Einbuchtung eingreifend anliegen. Der zwischen den Gummifedern angeordnete Dorn ist dabei mit der ebenfalls zwischen den Gummifedern angeordneten Glocke verbunden.

Bei dieser bekannten Laufwerkfederung für Schienenfahrzeuge ist zunächst von Nachteil, daß lediglich eine Federung in senkrechter Hauptfederrichtung möglich ist, wobei die Hintereinanderschaltung der Gummifedern einen relativ großen Federweg in dieser Hauptfederrichtung ergibt. Allerdings sind die Federeigenschaften der Gummikissen nicht besonders gut, da sie beispielsweise keine Rollbewegung ausführen können, wie dies beispielsweise bei Gummirollfedern der Fall ist. Auch die Federeigenschaften in Fahrzeuglängs- und -querrichtung sind ungenügend und daher für das Laufverhalten des Schienenfahrzeugs unzureichend, weil keine optimale Abfederung und Dämpfung insbesondere der seitlichen Anlaufstöße der Räder an den Schienen möglich ist. Auch eine radiale Einstellung der Laufwerke oder Radsätze bei Bogenfahrt ist mittels der bekannten Laufwerkfederung nicht möglich. Somit ist sowohl der Fahrkomfort als auch das Verschleißverhalten der bekannten Laufwerkfederung ungenügend.

Aus der DE-B-1 230 834 ist eine Laufwerkfederung für Schienenfahrzeuge bekannt, die zwei Gummirollfeder-Paare aufweist. Die Laufwerkfederung besteht zunächst aus einem doppelkegeligen Dorn mit mittiger Erweiterung, wobei die Dorne in entgegengesetzte Richtungen zeigen. Auf die beiden Dornenden ist jeweils eine Gummirollfeder aufgesteckt, wobei die Außenflächen dieser Gummirollfedem an den Innenflächen je eines glockenförmigen Federgehäuses anliegen. Die oberen Federgehäuse sind dabei fest im Rahmen des Schienenfahrzeugs angeordnet, während sich die unteren Federgehäuse auf den Achslagergehäusen der Achsen des Schienenfahrzeugs abstützen. Bei auftretenden Horizontalkräften erfolgt eine parallele Verschiebung des einen Federgehäuses bezüglich zum anderen Federgehäuse, wobei der doppelkegelige Dorn entsprechend aus. seiner ursprünglich senkrechten Lage kippt bzw. eine Pendelbewegung ausführt.

Ausgehend von einer Laufwerkfederung für Schienenfahrzeuge der eingangs angegebenen Art liegt der Erfindung die Aufgabe zugrunde, die bekannte Laufwerkfederung derart weiterzuentwickeln, daß unter Beibehaltung eines großen Federweges in Hauptfederrichtung mit geringstmöglichem Aufwand eine optimale Einstellmöglichkeit der Laufwerke in Fahrzeuglängs- und -querrichtung geschaffen wird.

Als technische Lösung wird mit der Erfindung vorgeschlagen, daß die ringförmigen Gummifedern Gummirollfedern sind, daß die Dorne jeweils nach oben gerichtet sind und die Gummirollfedern von unten her nach oben hin durchragen, wobei sich die Gummirollfedern auf den ihnen zugeordneten Dornen abstützen, und daß die miteinander verbundenen Dorne und Glocken beweglich zwischen den beiden benachbarten Gummirollfedern angeordnet sind derart, daß diese verbundenen Teile zusätzlich zur Bewegung in Hauptfederrichtung eine Pendelbewegung um eine beliebige, quer zur Hauptfederrichtung liegende Achse ausführen können.

Mit dieser erfindungsgemäßen Ausbildung einer Laufwerkfederung für Schienenfahrzeuge ergibt sich eine Hintereinanderschaltung von Gummirollfedem, durch die eine Möglichkeit zur Beeinflussung der quer zur Hauptfederrichtung wirkenden Steifigkeit geschaffen wird, indem sich die miteinander verbundenen Teile (Glocke und Dorn) um eine rechtwinklig zur Hauptfederrichtung liegende Achse verdrehen können. Diese Verdrehung bewirkt eine Beanspruchung beider Gummirollfedern im wesentlichen auf Schub, wobei diese Schubbeanspruchung zu einer geringeren Steifigkeit führt als eine Druckbeanspruchung der Gummirollfeder, so daß die erfindungsgemäße Federkombination quer zur Hauptfederrichtung weicher ist. Insbesondere über die wirksamen Hebelarmlängen läßt sich die Steifigkeit der erfindungsgemäßen Laufwerkfederung quer zur Hauptfederrichtung einstellen und den jeweiligen Erfordernissen anpassen. Da sich die Gummirollfedern darüber hinaus auf den nach oben gerichteten Dornen abstützen, ist eine einwandfreie Lagerung der Gummirollfedern innerhalb der Laufwerkfederung geschaffen, wobei insbesondere sämtliche Bereiche der Gummirollfedern zur Federung beitragen.

Um bei der erfindungsgemäßen Laufwerkfederung unterschiedliche Steifigkeiten in Fahrzeuglängs- und -querrichtung zu schaffen, weist gemäß einer Weiterbildung mindestens eine der Gummirollfedern eine von der kreisrunden Ringform abweichende Form auf.

Dasselbe Ergebnis läßt sich erzielen, wenn alternativ mindestens zwei Gummirollfederanordnungen parallel wirkend nebeneinander angeordnet werden, wobei die jeweils miteinander verbundenen Dorne und Glocken ihrerseits miteinander durch einen Balken momentenschlüssig verbunden sind.

Der Balken kann gemäß einer Weiterbildung elastisch ausgebildet bzw. elastisch mit mindestens einer der Glocken verbunden sein. Je elastischer der Balken bzw. die Verbindung ausgebildet ist, um so weicher ist die Federanordnung in Balkenlängsrichtung, d.h. vorzugsweise in Fahrzeuglängsrichtung.

Eine weitere Möglichkeit zur Anpassung der Federsteifigkeit quer zur Hauptfederrichtung besteht in einer Weiterbildung darin, daß die Beweglichkeit der mit einem Dorn verbundenen Glocke in der quer zur Hauptfederrichtung liegenden Ebene durch Anschläge begrenzt ist. Je größer die Bewegungsmöglichkeit der Glocke ist, um so weicher ist die Federanordnung in dieser Richtung. Auch auf diese Weise lassen sich somit unterschiedliche Steifigkeiten bei einer Belastung der Federanordnung in einer Ebene erzielen, die quer zur Hauptfederrichtung liegt, wobei es in der Praxis insbesondere auf die Steifigkeit in Fahrzeuglängs- und in Fahrzeugquerrichtung ankommt.

Schließlich wird in einer Weiterbildung vorgeschlagen, die Anschläge elastisch auszubilden. Durch der- . artige elastische Anschläge wird die Härteänderung der Federung quer zur Hauptfederrichtung bei Anlage am Anschlag verringert, so daß nicht nur durch unterschiedliche Abstände zwischen Glocke und Anschlag, sondern auch durch unterschiedliche Elastizitäten der Anschläge eine Anpassungsmöglichkeit der Federkennlinie an den jeweiligen Bedarfsfall möglich ist. Insgesamt stehen somit bei der erfindungsgemäßen Federanordnung ausreichende Möglichkeiten zur Beeinflussung der Federkennlinie bei einer Beanspruchung der Gummirollfedern quer zu ihrer Hauptfederrichtung zur Verfügung.

Auf der Zeichnung sind verschiedene Ausführungsbeispiele der erfindungsgemäßen Laufwerkfederung dargestellt, und zwar zeigen:
Fig. 1 einen senkrechten Schnitt durch ein erstes Ausführungsbeispiel einer Laufwerkfederung,
Fig. 2 einen waagerechten Schnitt durch die Laufwerkfederung gemäß der Schnittlinie 11-11 in Fig. 1,
Fig. 3 eine der Fig. 2 entsprechende Darstellung einer abgewandelten Ausführungsform mit ovaler Gummirollfeder,
Fig. 4 eine Seitenansicht einer weiteren Ausführungsform mit zwei nebeneinander angeordneten und parallel wirkenden Gummirollfederanordnungen,
Fig. 5 einen senkrechten Schnitt durch die Laufwerkfederung nach Fig. 4 und
Fig. 6 einen waagerechten Schnitt durch die Laufwerkfederung nach den Figuren 4 und 5 entsprechend der Schnittlinie VI-VI in Fig. 4.

Bei sämtlichen Ausführungsbeispielen ist ein Teil eines Drehgestellrahmens 1 zu erkennen, der über jeweils eine Laufwerkfederung auf den Achszapfen 2a mindestens zweier Achsen 2 abgestützt ist. In den Zeichnungen ist jeweils ein Rad 2b einer Achse 2 zu erkennen.

Der Drehgestellrahmen 1 ist beim ersten Ausführungsbeispiel gemäß den Figuren 1 und 2 sowie bei der abgewandelten Ausführungsform nach Fig. 3 mit paarweise angeordneten Achshaltern 3 versehen, welche die Führung zwischen Drehgestellrahmen 1 und Achse 2 übernehmen. Um ein ungewolltes Abheben des Drehgestellrahmens 1 von den Achsen 2 zu verhindern und den Drehgestellrahmen 1 zu verstärken, sind die zusammenwirkenden Achshalter 3 durch einen Achshalterschlüssel 4 miteinander verbunden.

Die in den Figuren 1 bis 3 dargestellte Laufwerkfederung umfaßt zwei übereinander angeordnete Gummirollfedern 5a und 5b. Die untere Gummirollfeder 5a ist auf einem Dorn 6 angeordnet, der beim Ausführungsbeispiel zugleich als Achslagergehäuse ausgebildet ist, jedoch auch als Adapter ausgelegt sein kann, der sich auf dem Achslager abstützt. Auf der unteren Gummirollfeder 5a liegt als oberes Federgehäuse eine Glocke 7, die mit dem Dorn 8 für die obere Gummirollfeder 5b verbunden ist. Bei der Darstellung in Fig. 1 sind die Glocke 7 und der Dorn 8 einstückig ausgebildet. Auf der oberen Gummirollfeder 5b stützt sich schließlich eine Glocke 9 ab, die fest am Drehgestellrahmen 1 angeordnet ist.

Durch die voranstehend beschriebene Anordnung ergibt sich eine Hintereinanderschaltung der Gummirollfedern 5a und 5b, wobei jede dieser Gummirollfedem 5a und 5b bei identischer Ausbildung die Hälfte des senkrechten Federweges übernimmt. Hierdurch sind die Abmessungen jeder Gummirollfeder 5a bzw. 5b, insbesondere bezüglich ihrer Höhe und ihres . Durchmessers derart günstig, daß die Gummirollfedem 5a und 5b über den Achslagern angeordnet werden können. Außerdem läßt sich aufgrund dieser Hintereinanderschaltung der beiden Gummirollfedem 5a und 5b ein ausreichender Federweg in senkrechter Richtung, d.h. in Hauptfederrichtung erzielen.

Durch die Verbindung der Glocke 7 für die untere Gummirollfeder 5a mit dem Dorn 8 für die obere Gummirollfeder 5b ergibt sich die Möglichkeit, daß sich diese beiden Teile in der Art eines stehenden Pendels um eine rechtwinklig zur Hauptfederrichtung liegende Achse bewegen. Diese Bewegung bewirkt eine Beanspruchung beider Gummirollfedern 5a und 5b im wesentlichen auf Schub und eine Elastizität der Laufwerkfederung quer zur Hauptfederrichtung, wobei durch die Schubbeanspruchung der Gummirollfedern 5a und 5b Rückstellkräfte entstehen. Die Laufwerkfederung kann somit in Fahrzeugquerrichtung und in Fahrzeuglängsrichtung auftretende Relativbewegungen zwischen Drehgestellrahmen 1 und Achse 2 aufnehmen, die insbesondere zur optimalen Abfederung und Dämpfung insbesondere der seitlichen Anlaufstöße der Räder 2b an den Schienen und zur radialen Einstellung der Radsätze bei Bogenfahrt erforderlich sind.

Um unterschiedliche Steifigkeiten der Laufwerkfederung in Fahrzeuglängsrichtung und Fahrzeugquerrichtung zu schaffen, können die Gummirollfedern 5a und 5b eine von der kreisrunden Ringform abweichende Form aufweisen. Während der Gummirollfedem 5a und 5b beim ersten Ausführungsbeispiel nach den Figuren 1 und 2 kreisringförmig ausgeführt sind, zeigt die Abwandlung nach Fig. 3 eine ovale Ausbildung der Gummirollfedern 5a und 5b und damit auch der Dorne 6 und 8 bzw. Glocken 7 und 9. Da die größere Achse der ovalen Form in Fahrzeuglängsrichtung liegt, ergibt sich in dieser Richtung eine höhere Steifigkeit als in Fahrzeugquerrichtung.

Bei der dritten Ausführungsform nach den Figuren 4 bis 6 sind zwei Gummirollfederanordnungen parallel wirkend nebeneinander angeordnet. Der Dorn 6 der unteren Gummirollfedern 5a liegt hierbei auf einem in Fahrzeuglängsrichtung verlaufenden Tragstück 10 des Achslagergehäuses 11 auf, wogegen die Glocken 9 der oberen Gummirollfedern 5b am Drehgestellrahmen 1 befestigt sind. Wie aus den Figuren 4 und 6 hervorgeht, können in diesem Fall die jeweils miteinander verbundenen Glocken 7 und Dorne 8 ihrerseits miteinander durch einen Balken 12 momentenschlüssig verbunden sein, wodurch sich ebenfalls eine unterschiedliche Steifigkeit in Fahrzeuglängsrichtung und in Fahrzeugquerrichtung ergibt. Um die Steifigkeiten zu beeinflussen, kann der Balken 12 elastisch ausgebildet bzw. elastisch mit mindestens einer der Glocken 7 verbunden sein. Gemäß Fig. 4 ist zwischen dem linken Ende des Balkens 12 und der zugehörigen Glocke 7 ein elastisches Zwischenelement 13 angeordnet.

Beim Ausführungsbeispiel nach den Figuren 4 bis 6 ist schließlich dargestellt, daß die Beweglichkeit der mit dem Dorn 8 verbundenen Glocke 7 einer der beiden zu einer Achse 2 gehörenden Gummirollfederanordnungen durch einen Anschlag 14a begrenzt ist, der auch als elastischer Anschlag 14b ausgebildet sein kann. Auch auf diese Weise lassen sich somit unterschiedliche Steifigkeiten in Fahrzeuglängsrichtung und Fahrzeugquerrichtung erzielen, wobei die Federanordnung um so weicher ist, je größer die Bewegungsmöglichkeit der Glocke 7 ist. Um die notwendige Führung des Achslagergehäuses 11 sicherzustellen, ist beim Ausführungsbeispiel gemäß Fig. 5 auch die obere Glocke 9 mit einem Anschlag 15a bzw. 15b versehen.

Bei sämtlichen Ausführungsformen übertragen die übereinanderliegenden Gummirollfedern 5a und 5b die senkrechte Federung sowie alle Quer- und Längskräfte vom Radsatz zum Drehgestellrahmen 1. Außerdem lassen die Gummirollfedern 5a und 5b die notwendigen Längs- und Querwege zu, um Achseinstellungen bei Bogenfahrt und die Dämpfung von Anlaufstößen zu ermöglichen, wobei die Gummirollfedem 5a und 5b zugleich die notwendigen Rückstellkräfte erzeugen, um den Radsatz stets in seine Mittelstellung zurückzuführen.

Da bei ansteigender Belastung der voranstehend beschriebenen Laufwerkfederung die Länge des stehenden Pendels durch zunehmende Einfederung kleiner wird, d.h. mit zunehmender Last sich eine Pendelverkürzung ergibt, werden die Rückstellkräfte anteilmäßig zu dieser Last größer, so daß sich trotz der einfachen und kompakten Konstruktion sowohl der Laufwerkfederung als auch der Aufhängepunkte am Drehgestellrahmen eine optimale Funktion ergibt.

Die voranstehend beschriebene Laufwerkfederung kann nicht nur für die in den Ausführungsbeispielen dargestellten Drehgestelle, sondern auch für zweiachsige Schienenfahrzeuge verwendet werden. Sie ist sowohl als Primärfederung als auch als Sekundärfederung von Reisezugwagen-Drehgestellen einsetzbar und kann darüber hinaus als Abfederung von Lokomotivkasten gegenüber Trieb-Laufdrehgestellen oder Einzelachsen verwendet werden.

Bezugsziffernliste:
1 Drehgestellrahmen
2 Achse
2a Achszapfen
2b Rad
3 Achshalter
4 Achshalterschlüssel
5a Gummirollfeder
5b Gummirollfeder
6 Dorn
7 Glocke
8 Dorn
9 Glocke
10 Tragstück
11 Achslagergehäuse
12 Balken
13 Zwischenelement
14a Anschlag
14b Anschlag
15a Anschlag
15b Anschlag

## Patentansprüche

1. Laufwerkfederung für Schienenfahrzeuge mit mindestens zwei übereinander angeordneten ringförmigen Gummifedern, die jeweils zwischen einem Dorn (6 bzw. 8) und einer Glocke (7 bzw. 9) angeordnet sind, wobei jeweils der zwischen zwei benachbarten Gummifedern angeordnete Dorn (8) mit der ebenfalls zwischen diesen beiden Gummifedern angeordneten Glocke (7) verbunden ist, dadurch gekennzeichnet, daß die ringförmigen Gummifedern Gummirollfedern (5a, 5b) sind, daßdie Dorne (6 bzw. 8) jeweils nach oben gerichtet sind und die Gummirollfedern (5a, 5b) von unten her nach oben hin durchragen, wobei sich die Gummirollfedern (5a, 5b) auf den ihnen zugeordneten Dornen (6 bzw. 8) abstützen, und daß die miteinander verbundenen Dorne (8) und Glocken (7) beweglich zwischen den beiden benachbarten Gummirollfedern (5a,5b) angeordnet sind derart, daß diese verbundenen Teile zusätzlich zur Bewegung in Hauptfederrichtung eine Pendelbewegung um eine beliebige, quer zur Hauptfederrichtung liegende Achse ausführen können.

2. Laufwerkfederung nach Anspruch 1, dadurch gekennzeichnet, daß mindestens eine der Gummirollfedern (5a, 5b) eine von der kreisrunden Ringform abweichende Form aufweist.

3. Laufwerkfederung nach Anspruch 1, dadurch gekennzeichnet, daß mindestens zwei Gummirollfederanordnungen parallel wirkend nebeneinander angeordnet sind, wobei die jeweils miteinanderverbundenen Dorne (8) und Glocken (7) ihrerseits miteinander durch einen Balken (12) monmentenschlüssig verbunden sind.

4. Laufwerkfederung nach Anspruch 3, dadurch gekennzeichnet, daß der Balken (12) elastisch ausgebildet bzw. elastisch mit mindestens einer der Glocken (7) verbunden ist.

5. Laufwerkfederung nach mindestens einem der Ansprüche 1 bis 4, dadurch gekennzeichnet, daß die Beweglichkeit der mit einem Dorn (8) verbundenen Glocke (7) in der quer zur Hauptfederrichtung liegenden Ebene durch Anschläge (14a, 14b) begrenzt ist.

6. Laufwerkfederung nach Anspruch 5, dadurch gekennzeichnet, daß die Anschläge (14b) elastisch ausgebildet sind.

## Claims

1. Running gear suspension for track vehicles, having at least two ring-shaped rubber springs arranged one above the other, each of which is arranged between a pin (6 and 8 respectively) and a bell (7 and 9 respectively), the respective pin (8) arranged between two adjacent rubber springs being joined to the bell (7) likewise arranged between these two rubber springs, characterised in that the ring-shaped rubber springs are roll-type rubber springs (5a, 5b), that the pins (6 and 8 respectively) are each upwardly directed and the roll-type rubber springs (5a, 5b) pass through from bottom to top, the roll-type rubber springs (5a, 5b) resting on the pins (6 and 8 respectively) associated therewith, and that the joined pins (9) and bells (7) are arranged to be movable between the two adjacent roll-type rubber springs (5a, 5b) such that, in addition to the movement in the principal direction of suspension, these connected parts are able to execute a pendulum movement about any given axis transverse to the principal direction of suspension.

2. Running gear suspension according to claim 1, characterised in that at least one of the roll-type rubber springs (5a, 5b) is of a shape otherthan a perfectly circular ring.

3. Running gear suspension according to claim 1, characterised in that at least two roll-type spring assemblies are arranged adjacent one another to operate in parallel, the respective joined pins (8) and bells (7), in turn being joined together by a beam (12) so as to withstand momentum.

4. Running gear suspension according to claim 3, characterised in that the beam (12) is flexible or else flexibly joined to at least one of the bells (7).

5. Running gear suspension according to at least one of claims 1 to 4, characterised in that the mobility of the bell (7) joined to a pin (8) is limited by stop dogs (14a, 14b) in the plane transverse to the principal direction of suspension.

6. Running gear suspension according to claim 5, characterised in that the stop dogs (14b) are flexible.

## Revendications

1. Suspension de train de roulement pour véhicules ferroviaires, comprenant au moins deux ressorts en caoutchouc de forme annulaire disposés les uns au-dessus des autres et placés chacun entre un mandrin (6, 8) et une cloche (7, 9), le mandrin (8) se trouvant chaque fois entre deux ressorts en caoutchouc voisins étant relié à la cloche (7) également disposée entre ces deux ressorts en caoutchouc, caractérisée en ce que les ressorts en caoutchouc de forme annulaire sont des ressorts à rouleaux en caoutchouc (5a, 5b), en ce que les mandrins (6, 8) sont tous orientés vers le haut et traversent les ressorts à rouleaux en caoutchouc (5a, 5b) de bas en haut, les ressorts à rouleaux en caoutchouc (5a, 5b) s'appyant sur les mandrins (6, 8) leur étant associés, et en ce que les mandrins (8) et les cloches (7) reliés ensemble sont disposés mobiles entre les deux ressorts à rouleaux en caoutchouc (5a, 5b) voisins, de sorte que ces parties reliées ensemble puissent exécuter en plus, dans un but de déplacement dans la direction principale du ressort, un mouvement pendulaire autour d'un axe quelconque situé transversalement à la direction principal du ressort.

2. Suspension de train de roulement selon la revendication 1, caractérisée en ce qu'au moins l'un des ressorts à rouleaux en caoutchouc (5a, 5b) présente une forme s'écartant de la forme d'anneau circulaire.

3. Suspension de train de roulement selon la revendication 1, caractérisée en ce qu'au moins deux agencements de ressorts à rouleaux en caoutchouc sont disposés l'un à côté de l'autre en agissant en parallèle, les mandrins (8) et cloches (7) chaque fois reliés ensemble étant de leur côté reliés ensemble, en accouplant leur couple de rotation, au moyen d'une poutre (12).

4. Suspension de train de roulement selon la revendication 3, caractérisée en ce que la poutre (12) est élastique ou reliée élastiquement à au moins l'une des cloches (7).

5. Suspension de train de roulement selon au moins l'une des revendications 1 à 4, caractérisée en ce que la mobilité de la cloche (7) reliée à un mandrin (8) dans le plan situé transversalement par rapport à la direction principale de ressort est limitée par des butées (14a, 14b).

6. Suspension de train de roulement selon la revendication 5, caractérisée en ce que les butées (14b) sont élastiques.
